# EUROPÄISCHE PATENTSCHRIFT

(11) **EP 3 398 829 B1**
(45) Veröffentlichungstag und Bekanntmachung des Hinweises auf die Patenterteilung: **11.12.2019**
(21) Anmeldenummer: 18168813.6
(22) Anmeldetag: 23.04.2018
(51) Int. Cl.: B61L 3/00, B61L 27/00

(54) **FLEXIBLES FAHRERASSISTENZSYSTEM UND VERFAHREN ZUM UNTERSTÜTZEN EINES FÜHRERS EINES SCHIENENFAHRZEUGS**
FLEXIBLE DRIVER ASSISTANCE SYSTEM AND METHOD FOR SUPPORTING A DRIVER OF A RAIL VEHICLE
SYSTÈME D'AIDE À LA CONDUITE FLEXIBLE ET PROCÉDÉ PERMETTANT D'ASSISTER UN CONDUCTEUR D'UN VÉHICULE FERROVIAIRE

(30) Priorität: 04.05.2017 DE 102017207537
(43) Veröffentlichungstag der Anmeldung: 07.11.2018
(73) Patentinhaber: KNORR-BREMSE Systeme für Schienenfahrzeuge GmbH, 80809 München (DE)
(72) Erfinder: DEUTER, Martin, 85635 Höhenkirchen-Siegertsbrunn (DE)

(56) Entgegenhaltungen:
- WO-A1-2015/113787
- DE-A1-102009 007 532
- DE-A1-102010 050 899

## Beschreibung

Die vorliegende Erfindung betrifft ein Verfahren zum Unterstützen eines Führers eines Schienenfahrzeugs, ein Fahrerassistenzsystem zum Durchführen eines solchen Verfahrens. Verfahrens, sowie ein Schienenfahrzeug umfassend ein solches Fahrerassistenzsystems.

Der Fahrzeugbetrieb in einem Streckennetz eines oder mehrerer Betreiber ist ein komplexes, von vielen Rahmenbedingungen und aktuellen Zuständen abhängiges vernetztes System. Sowohl Infrastrukturbetreiber als auch die Betreiber eines Zuges oder einer Flotte von Zügen haben Interesse, den Betrieb der Schienenfahrzeuge in diesem System hinsichtlich unterschiedlicher Zielgrößen zu optimieren. Diese zu optimierenden Zielgrößen können zum Beispiel der Energieverbrauch oder eine höchstmögliche Geschwindigkeit oder ein maximaler Durchsatz der Züge sein. Während in abgegrenzten Netzen (wie z.B. Metro-Netzen) eine rein zentrale Optimierung des Betriebs möglich ist, können in komplexen Netzen isolierte oder vernetzte Fahrerassistenzsysteme zur Betriebsoptimierung eingesetzt werden.

Herkömmliche Fahrerassistenzsysteme geben dem Führer des Schienenfahrzeugs Hinweise, die ihm eine optimale bzw. optimierte Fahrstrategie ermöglichen. So offenbaren zum Beispiel DE 10 2011 013 010 A1, DE 10 2011 103 679 A1 und DE 10 2012 108 395 A1 verschiedene Verfahren zum Berechnen einer Fahrempfehlung (z.B. Geschwindigkeitsempfehlung) für den Fahrzeugführer, um einen oder mehrere Zielgrößen zu optimieren. Derartige Fahrerassistenzsysteme funktionieren bei planmäßigem Verkehr im Netz gut, haben aber ihre Grenzen bei sich schnell ändernden Rahmenbedingungen oder bei nicht vollständig vorliegenden Informationen über das Gesamtsystem.

Die DE 10 2009 007 532 A1 beschreibt ein Verfahren zum Anzeigen eines Verbrauchsparameters in einem Fahrzeug, bei dem ein den Energiebedarf des Fahrzeugs beschreibender Verbrauchswert erfasst wird, eine Differenz zwischen dem erfassten Verbrauchswert und einem voreingestellten Normwert berechnet wird, und diese Differenz mittels eines Anzeigegeräts angezeigt wird. Durch das Anzeigen der Differenz soll der Fahrer einen unmittelbaren Hinweis darauf erhalten, ob er durch eine Veränderung seines Fahrstils den Betriebszustand des Fahrzeugs so beeinflussen kann, dass der Verbrauch vermindert wird.

Die WO 2015/113787 A1 beschreibt ein Verfahren zur Ermittlung einer Verschleißkenngröße bei einem Schienenfahrzeug, bei welchem während einer Fahrphase zumindest eine Kenngröße erfasst wird, die für eine von einem Fahrzeugführer steuerbare Fahrzeugeigendynamik repräsentativ ist und eine Verschleißkenngröße auf der Basis der zumindest einen Kenngröße während der Fahrphase ermittelt wird. Hierdurch soll ein Verschleiß auf der Grundlage von aktuellen Parametern der Fahrzeugeigendynamik ermittelt werden.

Aufgabe der vorliegenden Erfindung ist es, ein verbessertes Verfahren zum Unter-stützen eines Führers eines Schienenfahrzeugs sowie ein entsprechendes verbessertes Fahrerassistenzsystem zu schaffen, die den Fahrzeugführer auch in großen bzw. komplexen Netzen in die Lage versetzen können, eine möglichst optimale bzw. optimierte Fahrstrategie zu finden.

Diese Aufgabe wird gelöst durch die Lehre der unabhängigen Ansprüche. Besonders vorteilhafte Ausführungsformen der Erfindung sind Gegenstand der abhängigen Ansprüche.

Das erfindungsgemäße Verfahren zum Unterstützen eines Fahrzeugführers eines Schienenfahrzeugs enthält die Schritte des Erfassens von Betriebsparameterdaten, des Erfassens von aktuellen Zustandsparameterdaten, des Auswertens einer bisherigen Fahrweise des Fahrzeugführers basierend auf den erfassten Betriebsparameterdaten und den erfassten aktuellen Zustandsparameterdaten, des Erzeugens einer Rückmeldung über die bisherige Fahrweise des Fahrzeugführers und des Anzeigens der Rückmeldung für den Fahrzeugführer.

Mit diesem Verfahren wird dem Fahrzeugführer ein Feedback über seine bisherige Fahrweise gegeben. Auf diese Weise wird der Fahrzeugführer darin unterstützt, eine möglichst optimale bzw. optimierte Fahrweise zu finden. Da dem Fahrzeugführer im Gegensatz zu den herkömmlichen Fahrerassistenzsystem anstelle einer konkreten Fahrempfehlung ein Feedback über seine bisherige Fahrweise gegeben wird, kann der Fahrzeugführer zudem selber verstehen bzw. verstehen lernen, wie sich seine Fahrweise auf die Optimierung unterschiedlicher Zielgrößen auswirkt und so seine Fahrweise verbessern.

Das erfindungsgemäße Verfahren! kann grundsätzlich mit herkömmlichen Verfahren kombiniert werden. D.h. neben einer Rückmeldung über die bisherige Fahrweise des Fahrzeugführers können zusätzlich auch konkrete Fahrempfehlungen und andere Informationen generiert und angezeigt werden.

Zu den Betriebsparametern, die zum Auswerten der bisherigen Fahrweise des Fahrzeugführers erfasst werden, zählen beispielsweise Fahrpläne, Streckenprofile, bisheriger Energieverbrauch und dergleichen. Diese Betriebsparameterdaten werden zum Beispiel in einem Speicher eines Fahrerassistenzsystems bereitgestellt oder von einer zentralen Leitstelle des Netzes übermittelt. Vorzugsweise werden Betriebsparameterdaten für einen oder mehrere unterschiedliche Betriebsparameter erfasst. Vorzugsweise werden die Betriebsparameterdaten in regelmäßigen Zeitabständen erfasst. Das Erfassen der Betriebsparameterdaten soll in diesem Zusammenhang das Erfassen einzelner Parameterwerte zu einzelnen Zeitpunkten und/oder das Erfassen eines zeitlichen Verlaufs der Parameterwerte umfassen.

Zu den aktuellen Zustandsparameterdaten, die zum Auswerten der bisherigen Fahrweise des Fahrzeugführers erfasst werden, zählen beispielsweise die aktuelle Uhrzeit, die aktuelle Position, die aktuelle Fahrtrichtung, die aktuelle Fahrgeschwindigkeit, die aktuellen Wetterverhältnisse, die aktuellen physikalische Eigenschaften des Schienenfahrzeugs (z.B. Fahrzeuggewicht, Beladung, verfügbare Bremskräfte, etc.) und dergleichen. Diese aktuellen Zustandsparameterdaten werden zum Beispiel von einem Navigationssatellitensystem bereitgestellt oder von entsprechenden Sensoren im / am Schienenfahrzeug ermittelt. Vorzugsweise werden aktuelle Zustandsparameterdaten für einen oder mehrere Zustandsparameter erfasst. Vorzugsweise werden die Zustandsparameterdaten in regelmäßigen Zeitabständen erfasst. Das Erfassen der Zustandsparameterdaten soll in diesem Zusammenhang das Erfassen einzelner Parameterwerte zu einzelnen Zeitpunkten und/oder das Erfassen eines zeitlichen Verlaufs der Parameterwerte umfassen.

Das Anzeigen der Rückmeldung für den Fahrzeugführer umfasst in diesem Zusammenhang ein optisches Anzeigen zum Beispiel auf einem Bildschirm und/oder ein akustisches Anzeigen zum Beispiel über Lautsprecher. Die optische Anzeige der Rückmeldung kann zum Beispiel in Form von Zahlenwerten und/oder Diagrammemerfolgen.

Gemäß der Erfindung weist der Schritt des Auswertens die Schritte auf:
- Ermitteln der bisherigen Fahrweise des Fahrzeugführers aus der bisherigen Fahrt des Fahrzeugführers;
- Vergleichen der bisherigen Fahrt des Fahrzeugführers mit früheren Fahrten des Fahrzeugführers und/oder mit früheren Fahrten anderer Fahrzeugführer; und
- Vergleichen der bisherigen Fahrt des Fahrzeugführers mit einer Fahrtvorgabe.

Beim Vergleichen der bisherigen Fahrt des Fahrzeugführers mit früheren Fahrten des Fahrzeugführers werden vorzugsweise frühere Fahrten desselben Fahrzeugführers generell oder auf der gleichen Strecke, generell oder mit demselben Schienenfahrzeug, generell oder unter denselben Rahmenbedingungen (z.B. Wetterverhältnisse, Gewicht bzw. Beladung des Schienenfahrzeugs, etc.) zum Vergleich herangezogen. Beim Vergleichen der bisherigen Fahrt des Fahrzeugführers mit früheren Fahrten anderer Fahrzeugführer werden vorzugsweise frühere Fahrten anderer Fahrzeugführer generell oder auf der gleichen Strecke, generell oder mit demselben Schienenfahrzeug, generell oder unter denselben Rahmenbedingungen (z.B. Wetterverhältnisse, Gewicht bzw. Beladung des Schienenfahrzeugs, etc.) zum Vergleich herangezogen. Beim Vergleichen der bisherigen Fahrt des Fahrzeugführers mit einer Fahrtvorgabe wird vorzugsweise eine im Voraus theoretisch, empirisch oder experimentell ermittelte Vorgabe für eine optimale Fahrt zum Vergleich herangezogen.

Gemäß der Erfindung enthält die Rückmeldung über die bisherige Fahrweise des Fahrzeugführers wenigstens eine Angabe zur bisherigen Fahrt des Fahrzeugführers und wenigstens eine Prognose über die weitere Fahrt des Fahrzeugführers. Die wenigstens eine Angabe zur bisherigen Fahrt des Fahrzeugführers weist Absolutwerte und Vergleichswerte für eine oder mehrere zu optimierende Zielgrößen (z.B.

Energieverbrauch, maximale Geschwindigkeit, maximaler Durchsatz, etc.) und dergleichen auf. Die wenigstens eine Prognose über die weitere Fahrt des Fahrzeugführers weist zum Beispiel Prognosen über Ankunftszeiten an Haltestellen, Pünktlichkeit, den Energieverbrauch für die gesamte Fahrt und dergleichen auf.

In einer vorteilhaften Ausgestaltung der Erfindung weist das Verfahren ferner einen Schritt des Optimierens der Betriebsparameterdaten basierend auf dem Ergebnis der Auswertung der bisherigen Fahrweise des Fahrzeugführers auf. Vorgegebene Betriebsparameterdaten wie zum Beispiel Streckenprofile, maximaler Energieverbrauch unter bestimmten Rahmenbedingungen (z.B. Gewicht des Schienenfahrzeugs, Wetterverhältnisse) und dergleichen, die beim Auswerten der bisherigen Fahrweise des Fahrzeugführers berücksichtigt werden, können mit einem solchen Lernprozess im Laufe der Zeit weiter optimiert werden. Im Ergebnis können auch die Rückmeldungen für den Fahrzeugführer im Laufe der Zeit verbessert werden.

In einer weiteren vorteilhaften Ausgestaltung der Erfindung weist das Verfahren ferner einen Schritt des Optimierens eines Auswerteprozesses für den Schritt des Auswertens basierend auf dem Ergebnis der Auswertung der bisherigen Fahrweise des Fahrzeugführers auf. Der Auswertevorgang kann mit einem solchen Lernprozess im Laufe der Zeit weiter optimiert werden. Im Ergebnis können auch die Rückmeldungen für den Fahrzeugführer im Laufe der Zeit verbessert werden.

Vorzugsweise wird der Schritt des Auswertens in einer Recheneinrichtung eines Fahrerassistenzsystems und/oder in einer mit dem Fahrerassistenzsystem kommunizierenden zentralen Leitstelle eines Schienenfahrzeugnetzes ausgeführt.

Gegenstand der Erfindung ist auch ein Fahrerassistenzsystem eines Schienenfahrzeugs, das eine Recheneinrichtung und eine Anzeigevorrichtung aufweist, welche ausgestaltet sind zum Durchführen eines oben beschriebenen Verfahrens der Erfindung.

In einer vorteilhaften Ausgestaltung der Erfindung weist das Fahrerassistenzsystem ferner einen Speicher zum Ablegen von Betriebsparameterdaten und/oder eine Schnittstelle zum Empfangen von Betriebsparameterdaten von einer zentralen Leitstelle eines Schienenfahrzeugnetzes auf.

In einer weiteren vorteilhaften Ausgestaltung der Erfindung weist das Fahrerassistenzsystem ferner wenigstens eine Schnittstelle zum Empfangen von aktuellen Zustandsparameterdaten des Schienenfahrzeugs auf. Diese wenigstens eine Schnittstelle ist bevorzugt mit einem Empfänger eines Navigationssatellitensystems oder mit wenigstens einem Sensor im / am Schienenfahrzeug verbunden.

In einer weiteren vorteilhaften Ausgestaltung der Erfindung sind die Recheneinrichtung und die Anzeigevorrichtung ausgestaltet zum Durchführen wenigstens eines der Optimierungsschritte für die Betriebsparameter und den Auswerteprozess. Das Fahrerassistenzsystem kann auf diese Weise fortlaufend weiter verbessert werden.

Gegenstand der Erfindung ist schließlich auch ein Schienenfahrzeug mit einem solchen Fahrerassistenzsystem gemäß der vorliegenden Erfindung.

Obige sowie weitere Vorteile, Merkmale und Anwendungsmöglichkeiten der Erfindung werden aus der nachfolgenden Beschreibung von Ausführungsbeispielen anhand der beiliegenden Zeichnungen besser verständlich. Darin zeigen, größtenteils schematisch:
- Fig. 1: eine stark vereinfachte Darstellung eines Schienenfahrzeugs mit einem Fahrerassistenzsystem;
- Fig. 2: einen stark vereinfachten Aufbau eines Fahrerassistenzsystems gemäß einem Ausführungsbeispiel der Erfindung; und
- Fig. 3: ein Flussdiagramm eines Verfahrens zum Unterstützen eines Führers eines Schienenfahrzeugs gemäß einem Ausführungsbeispiel der Erfindung und einer optionalen Variante davon.

**Fig. 1 und 2** zeigen zunächst stark vereinfacht ein Schienenfahrzeug, in dem ein Fahrerassistenzsystem und ein Fahrerunterstützungsverfahren gemäß der Erfindung zum Einsatz kommen können, bzw. ein Fahrerassistenzsystem gemäß der Erfindung.

Das Schienenfahrzeug 10 weist ein Fahrerassistenzsystem 12 auf. Dieses Fahrerassistenzsystem 12 weist wiederum eine Recheneinrichtung 14, eine Anzeigevorrichtung 16 zum Beispiel in Form eines Bildschirms und einen Speicher 18 auf. Über eine (Daten-)Schnittstelle 20 ist das Fahrerassistenzsystem 12 mit einem Empfänger 22 eines Navigationssatellitensystems 24 (z.B. GPS) verbunden. Über eine weitere (Kommunikations-)Schnittstelle 26 ist das Fahrerassistenzsystem 12 mit einer Kommunikationseinrichtung 28 für die Kommunikation mit einer zentralen Leitstelle 30 des Netzes verbunden. Über diese Kommunikationsschnittstelle 26 können dem Fahrerassistenzsystem 12 von der zentralen Leitstelle 30 zum Beispiel neue Betriebsparameterdaten, Ergebnisse der später beschriebenen Auswertungen, neue Programmversionen für die Recheneinrichtung 14 und dergleichen übermittelt werden. Über weitere Schnittstellen (nicht dargestellt) kann das Fahrerassistenzsystem 12 mit einem oder mehreren Sensoren (nicht dargestellt) im / am Schienenfahrzeug 10 verbunden sein.

Mit der Anzeigevorrichtung 16 des Fahrerassistenzsystems 12 wird dem Fahrzeugführer eine Rückmeldung F über seine bisherige Fahrweise optisch und ggf. auch akustisch angezeigt. Diese Rückmeldung F enthält zum Beispiel einen Absolutwert für den bisherigen Energieverbrauch, einen Vergleichswert für den bisherigen Energieverbrauch im Vergleich zu früheren Fahrten desselben Fahrzeugführers oder anderer Fahrzeugführer, eine Prognose über die Ankunftszeiten an künftigen Haltestellen bzw. die Pünktlichkeit, eine Prognose über einen Absolutwert des Gesamtenergieverbrauchs am Ende der Fahrt und/oder eine Prognose über einen Vergleichswert des Gesamtenergieverbrauchs am Ende der Fahrt im Vergleich zu früheren Fahrten desselben Fahrzeugführers oder anderer Fahrzeugführer. Neben dieser Rückmeldung F können dem Fahrzeugführer optional auch konkrete Fahrempfehlungen (z.B. Geschwindigkeitsempfehlung), Inhalte der Betriebsparameter (z.B. Streckenprofil, Fahrplan) und/oder Werte der aktuellen Zustandsdaten (z.B. Position, Geschwindigkeit, Uhrzeit) auf der Anzeigevorrichtung 16 angezeigt werden.

Um eine solche Rückmeldung F zu erzeugen, wird die bisherige Fahrweise des Fahrzeugführers basierend auf Betriebsparameterdaten A eines oder mehrerer Betriebsparameter (z.B. Fahrpläne, Streckenprofile, bisheriger Energieverbrauch) und auf aktuellen Zustandsparameterdaten B eines oder mehrerer Zustandsparameter (z.B. Uhrzeit, Position, Fahrtrichtung, Fahrgeschwindigkeit, Wetterverhältnisse, physikalische Eigenschaften des Schienenfahrzeugs) ausgewertet. Optional können für diese Auswertung auch weitere Informationen C (z.B. Streckennachrichten der zentralen Leitstelle) berücksichtigt werden. Die Betriebsparameterdaten A wie Fahrpläne und Streckenprofile sind beispielsweise im Speicher 18 des Fahrerassistenzsystems 12 abgelegt und können bei Bedarf über die Kommunikationsschnittstelle 26 von der zentralen Leitstelle 30 aktualisiert werden. Die aktuellen Zustandsparameterdaten B wie Position und Geschwindigkeit werden über die Datenschnittstelle 20 von einem Navigationssatellitensystem 26 empfangen. Andere aktuelle Zustandsparameterdaten B wie Wetterverhältnisse oder Gewicht / Beladung des Schienenfahrzeugs 10 werden über entsprechende Sensoren erfasst.

Die Auswertung der bisherigen Fahrweise des Fahrzeugführers kann wahlweise durch die Recheneinrichtung 14 des Fahrerassistenzsystems 12 oder durch die zentrale Leitstelle 30 des Netzes erfolgen.

Ziel dieser speziellen Verfahrensweise des Fahrerassistenzsystems 12 ist es nicht, dem Fahrzeugführer konkrete Fahrempfehlungen (z.B. Zielgeschwindigkeit 80 km/h) zu geben, sondern den Fahrzeugführer durch ein geeignetes Feedback über seine bisherige Fahrweise dahingehend zu unterstützen, dass er selber versteht bzw. verstehen lernt, wie sich seine Fahrweise auf die Optimierung unterschiedlicher Zielgrößen der Fahrt auswirkt.

**Fig. 3** veranschaulicht ein erfindungsgemäßes Verfahren zum Unterstützen des Fahrzeugführers eines Schienenfahrzeugs mit Hilfe eines solchen Fahrerassistenzsystems.

In einem ersten Schritt 101 werden von der Recheneinrichtung 14 ein oder mehrere Betriebsparameterdaten A erfasst, d.h. zum Beispiel aus dem Speicher 18 ausgelesen. In einem zweiten Schritt 102 werden von der Recheneinrichtung 14 ein oder mehrere aktuelle Zustandsparameterdaten B erfasst, d.h. zum Beispiel über die Datenschnittstelle 20 von dem Navigationssatellitensystem 24 empfangen. Diese beiden Schritte 101 und 102 können alternativ auch in anderer Reihenfolge oder zumindest teilweise zeitgleich durchgeführt werden. Außerdem können diese Schritte 101 und 102, insbesondere aber der Schritt 102, mehrfach in regelmäßigen Zeitabständen wiederholt werden, um auch ein zeitliches Verhalten der Zustandsparameterdaten B zu erfassen.

In einem nächsten Schritt 103 wird die bisherige Fahrweise des Fahrzeugführers von der Recheneinrichtung 14 (alternativ in der zentralen Leitstelle 30) basierend auf den zuvor erfassten Betriebsparameterdaten A und aktuellen Zustandsparameterdaten B ausgewertet. Für diese Auswertung können beispielsweise die bisherige Fahrweise des Fahrzeugführers aus der bisherigen Fahrt des Fahrzeugführers ermittelt werden (Schritt 103a), die bisherige Fahrt des Fahrzeugführers mit früheren Fahrten des Fahrzeugführers verglichen werden (Schritt 103b), die bisherige Fahrt des Fahrzeugführers mit früheren Fahrten anderer Fahrzeugführer verglichen werden (Schritt 103c) und/oder die bisherige Fahrt des Fahrzeugführers mit einer Fahrtvorgabe verglichen werden (Schritt 103d).

Auf Basis dieser Auswertung wird dann in Schritt 104 eine Rückmeldung F über die bisherige Fahrweise des Fahrzeugführers generiert. Diese Rückmeldung F enthält beispielsweise Angaben zur bisherigen Fahrt des Fahrzeugführers und/oder Prognosen über die weitere Fahrt des Fahrzeugführers.

Anschließend wird diese Rückmeldung F dem Fahrzeugführer auf der Anzeigevorrichtung 16 des Fahrerassistenzsystems 12 angezeigt (Schritt 105).

Die Verfahrensschritte 101 bis 105 werden während einer Fahrt fortlaufend wiederholt, sodass das Feedback für den Fahrzeugführer immer wieder aktualisiert wird.

Fig. 3 zeigt zudem eine Modifikation dieses Verfahrens mit zusätzlichen Schritten 110 und 111.

Nach dem Auswerten der bisherigen Fahrweise in Schritt 103 - wie in Fig. 3 dargestellt ggf. auch erst nach den Schritten 104 und 105 - kann optional ein Lernprozess für das Fahrerassistenzsystem 12 durchgeführt werden, das den zusätzlichen Verfahrensschritt 110 und/oder den zusätzlichen Verfahrensschritt 111 aufweist.

In Schritt 110 werden ein oder mehrere Betriebsparameterdaten A wie zum Beispiel das Streckenprofil und/oder der maximale Energieverbrauch der Fahrt basierend auf dem Ergebnis der Auswertung in Schritt 103 optimiert. Die so optimierten Betriebsparameterdaten A werden dann bei einem nächsten Auswertevorgang berücksichtigt, sodass auch die Auswertung in Schritt 103 und die in Schritt 104 erzeugte Rückmeldung F an den Fahrzeugführer weiter optimiert werden können.

In Schritt 111 wird ein Auswerteprozesses für den Schritt 103 des Auswertens basierend auf dem Ergebnis der Auswertung in Schritt 103 optimiert. Der so optimierte Auswerteprozess wird dann bei einem nächsten Auswertevorgang angewendet, sodass die Auswertung in Schritt 103 und die in Schritt 104 erzeugte Rückmeldung F an den Fahrzeugführer weiter optimiert werden können.

Durch wiederholtes Ausführen der Optimierungsschritte 110 und/oder 111 können das Fahrerassistenzsystem 12 bzw. das Feedback für den Fahrzeugführer kontinuierlich weiter verbessert werden.

### BEZUGSZEICHENLISTE

- 10: Schienenfahrzeug
- 12: Fahrerassistenzsystem
- 14: Recheneinrichtung
- 16: Anzeigevorrichtung
- 18: Speicher
- 20: Schnittstelle, insbes. Datenschnittstelle
- 22: Empfänger
- 24: Navigationssatellitensystem
- 26: Schnittstelle, insbes. Kommunikationsschnittstelle
- 28: Kommunikationseinrichtung
- 30: zentrale Leitstelle

- 101: Erfassen von Betriebsparameterdaten
- 102: Erfassen von aktuellen Zustandsparameterdaten
- 103: Auswerten der bisherigen Fahrweise
- 104: Erzeugen einer Rückmeldung
- 105: Anzeigen der Rückmeldung
- 110: Optimieren der Betriebsparameterdaten
- 111: Optimieren des Auswerteprozesses

- A: Betriebsparameterdaten
- B: Zustandsparameterdaten
- C: weitere Informationen
- F: Rückmeldung

## Patentansprüche

1. Verfahren zum Unterstützen eines Fahrzeugführers eines Schienenfahrzeugs (10), mit den Schritten:
- Erfassen (101) von Betriebsparameterdaten (A);
- Erfassen (102) von aktuellen Zustandsparameterdaten (B);
- Auswerten (103) einer bisherigen Fahrweise des Fahrzeugführers basierend auf den erfassten Betriebsparameterdaten (A) und den erfassten aktuellen Zustandsparameterdaten (B);
- Erzeugen (104) einer Rückmeldung (F) über die bisherige Fahrweise des Fahrzeugführers; und
- Anzeigen (105) der Rückmeldung (F) für den Fahrzeugführer;
**dadurch gekennzeichnet, dass**
der Schritt des Auswertens (103) die Schritte aufweist:
- Ermitteln (103a) der bisherigen Fahrweise des Fahrzeugführers aus der bisherigen Fahrt des Fahrzeugführers;
- Vergleichen (103b, 103c) der bisherigen Fahrt des Fahrzeugführers mit früheren Fahrten des Fahrzeugführers und/oder mit früheren Fahrten anderer Fahrzeugführer; und
- Vergleichen (103d) der bisherigen Fahrt des Fahrzeugführers mit einer Fahrtvorgabe; und
die Rückmeldung (F) über die bisherige Fahrweise des Fahrzeugführers wenigstens einen Absolutwert und wenigstens einen Vergleichswert zur bisherigen Fahrt des Fahrzeugführers für wenigstens eine zu optimierende Zielgröße und wenigstens eine Prognose über die weitere Fahrt des Fahrzeugführers enthält.

2. Verfahren nach Anspruch 1, ferner mit
einem Schritt des Optimierens (110) der Betriebsparameterdaten (A) basierend auf dem Ergebnis der Auswertung (103) der bisherigen Fahrweise des Fahrzeugführers.

3. Verfahren nach einem der vorhergehenden Ansprüche, ferner mit
einem Schritt des Optimierens (111) eines Auswerteprozesses für den Schritt des Auswertens (103) basierend auf dem Ergebnis der Auswertung (103) der bisherigen Fahrweise des Fahrzeugführers.

4. Verfahren nach einem der vorhergehenden Ansprüche, bei welchem
der Schritt des Auswertens (103) in einer Recheneinrichtung (14) eines Fahrerassistenzsystems (12) und/oder in einer mit dem Fahrerassistenzsystem (12) kommunizierenden zentralen Leitstelle (30) eines Schienenfahrzeugnetzes ausgeführt wird.

5. Fahrerassistenzsystem (12) eines Schienenfahrzeugs (10), aufweisend eine Recheneinrichtung (14) und eine Anzeigevorrichtung (16), welche ausgestaltet sind zum Durchführen eines Verfahrens nach einem der Ansprüche 1 bis 4.

6. Fahrerassistenzsystem nach Anspruch 5, ferner mit
einem Speicher (18) zum Ablegen von Betriebsparameterdaten (A) und/oder einer Schnittstelle (26) zum Empfangen von Betriebsparameterdaten (A) von einer zentralen Leitstelle (30) eines Schienenfahrzeugnetzes.

7. Fahrerassistenzsystem nach Anspruch 5 oder 6, ferner mit
wenigstens einer Schnittstelle (20) zum Empfangen von aktuellen Zustandsparameterdaten des Schienenfahrzeugs (10).

8. Schienenfahrzeug (10) mit einem Fahrerassistenzsystem (12) nach einem der Ansprüche 5 bis 7.

## Claims

1. A method for supporting a vehicle driver of a rail vehicle (10), having the following steps:
- acquisition (101) of operating parameter data (A);
- acquisition (102) of current status parameter data (B);
- evaluation (103) of the vehicle driver's driving style to date based on the operating parameter data (A) acquired and on the current status parameter data (B) acquired;
- generation (104) of feedback (F) on the vehicle driver's driving style to date; and
- display (105) of the feedback (F) for the vehicle driver (F);
**characterised in that**
the evaluation step (103) has the following steps:
- determination (103a) of the vehicle driver's driving style to date from the vehicle driver's driving to date;
- comparison (103b, 103c) of the vehicle driver's driving to date with earlier journeys made by the vehicle driver and/or with earlier journeys made by other vehicle drivers; and
- comparison (103de) of the vehicle driver's driving to date with driving guidelines; and
feedback (F) on the vehicle driver's driving style to date that contains at least one absolute value and at least one comparative value relative to the vehicle driver's driving to date for at least one target value to be optimised and at least one forecast of the vehicle driver's further driving.

2. A method according to claim 1, further having a step involving the optimisation (110) of the operating parameter data (A) based on the result of the evaluation (103) of the vehicle driver's driving style to date.

3. A method according to any one of the preceding claims, further having a step involving the optimisation (111) of an evaluation process for the evaluation step (103) based on the result of the evaluation (103) of the vehicle driver's driving style to date.

4. A method according to any one of the preceding claims, in which the evaluation step (103) is carried out in a computing device (14) of a driver assistance system (12) and/or in a rail vehicle network central control room (30) that communicates with the driver assistance system (12).

5. A driver assistance system (12) of a rail vehicle (10), having a computing device (14) and a display device (16) that are designed to carry out a method in accordance with any one of claims 1 to 4.

6. A driver assistance system according to claim 5, further having a memory (18) for storing operating parameter data (A) and/or an interface (26) for receiving operating parameter data (A) from a central control room (30) of a rail vehicle network.

7. A driver assistance system according to claim 5 or 6, further having at least one interface (20) for receiving current status parameter data of the rail vehicle (10).

8. A rail vehicle (10) having a driver assistance system (12) according to any one of claims 5 to 7.

## Revendications

1. Procédé permettant d'assister un conducteur d'un véhicule (10) ferroviaire, comprenant les stades :
- détection (101) de données (A) de paramètres de fonctionnement ;
- détection (102) de données (B) de paramètres d'état en cours ;
- exploitation (103) d'une façon de conduire jusqu'ici du conducteur du véhicule, reposant sur les données (A) de paramètres de fonctionnement détectées et sur les données (B) de paramètres d'état en cours détectées ;
- production (104) d'un message (F) en retour sur la façon de conduire jusqu'ici du conducteur du véhicule ; et
- affichage (105) du message (F) en retour pour le conducteur du véhicule ;
**caractérisé en ce que**
le stade d'exploitation (103) comprend les stades :
- détermination (103) de la façon de conduire jusqu'ici du conducteur du véhicule à partir du parcours jusqu'ici du conducteur du véhicule,
- comparaison (103b, 103c) du parcours jusqu'ici du conducteur du véhicule à des parcours antérieurs du conducteur du véhicule et/ou à des parcours antérieurs d'autres conducteurs du véhicule ; et
- comparaison (103d) du parcours jusqu'ici du conducteur du véhicule à une prescription de parcours ; et le message (F) de retour sur la façon de conduire jusqu'ici du conducteur du véhicule contient au moins une valeur absolue et au moins une valeur de comparaison pour le parcours jusqu'ici du conducteur du véhicule pour au moins une grandeur cible à optimiser et au moins un pronostic sur le parcours supplémentaire du conducteur du véhicule.

2. Procédé suivant la revendication 1, comprenant, en outre,
un stade de l'optimisation (110) des données (A) de paramètres de fonctionnement reposant sur le résultat de l'exploitation (103) de la façon de conduire jusqu'ici du conducteur du véhicule.

3. Procédé suivant l'une des revendications précédentes, comprenant, en outre,
un stade de l'optimisation (111) d'un processus d'exploitation pour le stade de l'exploitation (103) reposant sur le résultat de l'exploitation (103) de la façon de conduire jusqu'ici du conducteur du véhicule.

4. Procédé suivant l'une des revendications précédentes, dans lequel
on exécute le stade de l'exploitation (103) dans un dispositif (14) informatique d'un système (12) d'aide à la conduite et/ou dans un poste (30) central de commande d'un réseau de véhicules ferroviaires communiquant avec le système (12) d'aide à la conduite.

5. Système (12) d'assistance à la conduite d'un véhicule (10) ferroviaire, comprenant un dispositif (14) d'ordinateur et un dispositif (16) d'affichage, qui sont conformés pour effectuer un procédé suivant l'une des revendications 1 à 4.

6. Système d'assistance à la conduite suivant la revendication 5, comprenant, en outre,
une mémoire (18) de mise en mémoire de données (A) de paramètres de fonctionnement et/ou une interface (26) de réception de données (A) de paramètres de fonctionnement d'un poste (30) centrale de commande d'un réseau de véhicules ferroviaires.

7. Système d'assistance à la conduite suivant la revendication 5 ou 6, comprenant, en outre,
au moins une interface (20) de réception de données de paramètres d'état en cours du véhicule (10) ferroviaire.

8. Véhicule (10) ferroviaire ayant un système (12) d'assistance à la conduite suivant l'une des revendications 5 à 7.
